# EUROPÄISCHE PATENTSCHRIFT

(11) **EP 1 626 920 B1**
(45) Veröffentlichungstag und Bekanntmachung des Hinweises auf die Patenterteilung: **23.05.2007**
(21) Anmeldenummer: 04741528.6
(22) Anmeldetag: 07.05.2004
(51) Int. Cl.: B65H 27/00

(54) **BAHNFÜHRUNGSEINRICHTUNG**
GUIDING DEVICE FOR A CONTINUOUS SHEET
DISPOSITIF DE GUIDAGE D'UNE FEUILLE CONTINUE

(30) Priorität: 19.05.2003 DE 10322519
(43) Veröffentlichungstag der Anmeldung: 22.02.2006
(73) Patentinhaber: Voith Patent GmbH, 89522 Heidenheim (DE)
(72) Erfinder: OECHSLE, Markus, 73566 Bartholomae (DE); MAYER, Roland, 89522 Heidenheim (DE); KAHL, Peter, 89547 Gerstetten (DE); DR. KUSTERMANN, Martin, 89522 Heidenheim (DE); REICH, Stefan, 89522 Heidenheim (DE)
(86) Internationale Anmeldenummer: PCT/EP2004/050734
(87) Internationale Veröffentlichungsnummer: WO 2004/101408

(56) Entgegenhaltungen:
- EP-A- 0 364 392
- EP-A- 1 479 818
- DE-A- 1 774 248
- DE-A- 19 651 191
- DE-U- 20 303 720
- US-A- 5 353 979
- US-A- 5 423 468
- US-A- 5 957 360
- US-A- 6 042 266
- US-A- 6 131 847
- US-B1- 6 523 278
- PATENT ABSTRACTS OF JAPAN Bd. 1999, Nr. 01, 29. Januar 1999 (1999-01-29) & JP 10 279147 A (SONY CORP), 20. Oktober 1998 (1998-10-20)

## Beschreibung

Die Erfindung betrifft eine Bahnführungseinrichtung mit wenigstens einem nach einem Auftragsaggregat angeordneten, als Airturn dienenden Leitelement zur berührungslosen Bahnführung in einer der Herstellung und/oder Behandlung einer Materialbahn, insbesondere Papier- oder Kartonbahn, dienenden Maschine. Sie betrifft ferner eine Maschine zur Herstellung und/oder Behandlung einer Materialbahn, insbesondere Papier- oder Kartonbahn, mit wenigstens einer solchen Bahnführungseinrichtung.

Bisher wird die Materialbahn über einen herkömmlichen Airturn geführt. Damit ist zwar eine kontaktlose Führung bei stehendem Führungselement möglich, im Luftpolster herrscht aber in der Regel ein ungleichmäßiger Druck. Bei Löchern oder Teilabrissen kann die Bahn also trotzdem das Führungselement berühren. Zudem ist keine zuverlässige, ebene und faltenfreie Bahnführung gewährleistet. So kann es insbesondere zu sogenannten Omega-Falten kommen. Eine entsprechende Bahnführung ist wieder relativ teuer. Es sind große Luftmengen und große Abmessungen erforderlich.

Eine Bahnführungseinrichtung, die als nächstliegender Stand der Technik angesehen wird, ist in US 5,957,360 offenbart.

Der Erfindung liegt die Aufgabe zugrunde, eine verbesserte Bahnführungseinrichtung der eingangs genannten Art zu schaffen, bei der die zuvor genannten Nachteile beseitigt sind. Dabei soll insbesondere eine stabile faltenfreie und zuverlässige, berührungslose Bahnführung erreicht werden. Es soll insbesondere ein Einsatz in Papiermaschinen, Streichmaschinen, Kalandern, Rollenschneidmaschinen usw. möglich sein.

Die Aufgabe wird erfindungsgemäß dadurch gelöst, dass das Leitelement eine Leitfläche besitzt, die zumindest teilweise aus luftdurchlässigem porösen Material besteht, das mit Druckluft beaufschlagbar ist, um über die durch dieses poröse Material hindurchströmende Luft zwischen der Leitfläche und der bewegten Materialbahn ein Luftpolster zu bilden.

Der hohe Druckverlust an dem porösen Material erzeugt ein sehr gleichmäßiges Luftpolster, so dass die Materialbahn in einem relativ kleinen Abstand zur Oberfläche zuverlässig geführt wird. Dies bringt insbesondere einen faltenfreien Lauf mit sich. Der relativ hohe Innendruck verhindert jeglichen Bahnkontakt zur Oberfläche.

Die Bahnführungseinrichtung kann also insbesondere wenigstens ein Leitelement umfassen, das mit Druckluft versorgt wird und eine offene Oberfläche, jedoch mit hohem Druckverlust, besitzt, durch die von innen Luft durchgedrückt wird. Damit wird sowohl zeitlich als auch räumlich ein stabiles gleichmäßiges Luftpolster erzeugt, das die Bahn ohne Kontakt zum Leitelement führt.

Bevorzugt umfasst das Leitelement wenigstens eine Druckkammer, über die das poröse Material mit Druckluft beaufschlagbar ist. Dabei kann das poröse Material zumindest teilweise auf einem die Druckkammer enthaltenden, mit Luftdurchtrittsöffnungen versehenen Träger aufgebracht sein. Es sind jedoch beispielsweise insbesondere auch solche Ausführungen denkbar, bei denen das poröse Material zumindest einen Teil der Druckkammerwandung bildet.

Der Druck in der Druckkammer kann insbesondere größer als 0,5 bar sein, wobei er vorzugsweise größer als 1 bar ist.

Der spezifische Volumenstrom im porösen Material liegt zweckmäßigerweise in einem Bereich von etwa 10 bis etwa 5000 Nm³/h·m².

Der Loch- oder Porenabstand bzw. der Abstand der Austrittsöffnungen des luftdurchlässigen porösen Materials ist bevorzugt kleiner als 1 mm.

Das poröse Material ist insbesondere so beschaffen, dass keine Einzelstrahlen, sondern statt dessen ein sehr gleichmäßiges Luftpolster erzeugt wird, wodurch eine sehr gute Bahnführung sichergestellt ist, die insbesondere auch bei Löchern, Rissen oder Bändeln in jedem Fall kontaktfrei bleibt. Bei einer bevorzugten praktischen Ausführungsform der erfindungsgemäßen Bahnführungseinrichtung ist die mittlere Größe der Austrittsöffnungen, Poren und/oder Löcher des porösen Materials kleiner als 0,2 mm und vorzugsweise kleiner als 0,1 mm.

Bevorzugt ist das poröse Material so gewählt, dass sich ein hoher Druckverlust von Innen zur Umgebung ergibt, wodurch ein sehr gleichmäßiges Luftpolster erzeugt wird. Bei einer zweckmäßigen praktischen Ausführungsform der erfindungsgemäßen Bahnführungseinrichtung ist der Druckverlust insbesondere von der von der bewegten Materialbahn abgewandten Seite zur der Materialbahn zugewandten Seite des porösen Materials größer als 0,2 bar und vorzugsweise größer als 0,8 bar.

Die Dicke des zwischen der Leitfläche und der bewegten Materialbahn gebildeten Luftpolsters und damit der Bahnabstand zur Oberfläche ist zweckmäßigerweise geringer als 5 mm und vorzugsweise geringer als 3 mm.

Das Leitelement kann insbesondere als Walze ausgeführt sein. Dabei kann diese als stehende bzw. nicht rotierende Walze oder als rotierende, vorzugsweise angetriebene Walze ausgeführt sein.

Insbesondere in dem Fall, dass das Leitelement als stehende oder nicht rotierende Walze ausgeführt ist, wird das Luftpolster vorteilhafterweise nur auf einem Teil des Walzenumfangs erzeugt.

Die Walze kann beispielsweise einen Durchmesser in einem Bereich von etwa 50 mm bis etwa 1500 mm besitzen.

Bei einer zweckmäßigen praktischen Ausführungsform ist das Leitelement nur von der Materialbahn umschlungen. Grundsätzlich sind jedoch auch solche Ausführungen denkbar, bei denen das Leitelement außer von der Materialbahn auch von zumindest einem bewegten Band, insbesondere einem Siebband umschlungen ist. Im letzteren Fall kann das bewegte Band, insbesondere Siebband, zwischen dem Leitelement und der Materialbahn oder auf der vom Leitelement abgewandten Seite der Materialbahn geführt sein, d.h. außen liegen.

Die Materialbahn bzw. das bewegte Band kann das Leitelement beispielsweise entsprechend einem Umschlingungswinkel umschlingen, deren Bereich von etwa 5 bis etwa 260° liegt.

Von Vorteil ist insbesondere auch, wenn das Leitelement als Bogen-Segment ausgeführt ist. Dabei kann es einen in Maschinenlaufrichtung konstanten Krümmungsradius oder einen sich in Maschinenlaufrichtung ändernden Krümmungsradius besitzen. Im letzteren Fall kann das Leitelement einen sich in Maschinenlaufrichtung kontinuierlich ändernden Krümmungsradius oder einen sich in Maschinenlaufrichtung in diskreten Stufen ändernden Krümmungsradius besitzen.

Um einen Breitstreckeffekt zu erzeugen, kann das Leitelement bzw. dessen Leitfläche insbesondere auch einen in Querrichtung gekrümmten Verlauf besitzen. Dabei kann sich der Krümmungsradius des Leitelements bzw. der Leitfläche über die sich in Querrichtung erstreckende Breite ändern.

Ist das Leitelement als Bogen-Segment ausgeführt, so besitzt es zweckmäßigerweise eine Segmenthöhe in einem Bereich von etwa 30 bis etwa 500 mm.

Der Krümmungsradius der Leitfläche liegt zweckmäßigerweise in einem Bereich von etwa 5 bis etwa 3000 mm.

Bei einer bevorzugten praktischen Ausführungsform der erfindungsgemäßen Bahnführungseinrichtung ist das Leitelement in Querrichtung und/oder in Maschinenlaufrichtung aus mehreren einzelnen Segmenten zusammengesetzt.

Dabei kann zumindest einem Teil der Segmente eine gemeinsame Druckluftversorgung zugeordnet sein. Die Segmenten können jedoch auch zumindest teilweise über getrennte Druckluftversorgungen versorgt werden.

Bei einer bevorzugten praktischen Ausführungsform der erfindungsgemäßen Bahnführungseinrichtung ist über einzelne getrennte Segmente und/oder Segmentgruppen in Maschinenlaufrichtung und/oder in Querrichtung eine zonenweise getrennte Druckluftbeaufschlagung vorgesehen. In Maschinenlaufrichtung bzw. Querrichtung kann also eine spezielle zonenweise Druckabstufung erfolgen.

Erfindungsgemäß ist die Leitfläche des Leitelements durch zwei Schichten, nämlich eine von der Materialbahn abgewandte innere Schicht und eine äussere Schicht aus luftdurchlässigem porösen Material mit vorzugsweise unterschiedlichen Eigenschaften gebildet.

Dabei kann beispielsweise der Druckverlust an der von der Materialbahn abgewandten inneren Schicht kleiner sein als an der äußeren Schicht. Alternativ oder zusätzlich kann die Porosität der von der Materialbahn abgewandten inneren Schicht höher bzw. deren Lochabstand größer sein als bei der äußeren Schicht. Alternativ oder zusätzlich kann der Lochdurchmesser an der von der Materialbahn abgewandten inneren Schicht größer sein als an der äußeren Schicht. Von Vorteil ist insbesondere auch, wenn die Schichten zumindest teilweise aus unterschiedlichem Material bestehen.

Eine weitere bevorzugte Ausführungsform der erfindungsgemäßen Bahnführungseinrichtung zeichnet sich dadurch aus, dass die von der Mate-rialbahn abgewandte innere Schicht lediglich in einem Teilbereich aus luftdurchlässigem porösen Material besteht bzw. mit Luftdurchtrittsöffnungen versehen ist und im übrigen luftundurchlässig ist, so dass lediglich in einem Teilbereich des Leitelements ein Luftpolster erzeugt wird.

Die von der Materialbahn abgewandte innere Schicht kann zumindest teilweise insbesondere aus Metall, GFK und/oder CFK bestehen.

Die von der Materialbahn abgewandte innere Schicht liefert vorzugsweise die mechanische Tragfähigkeit des Leitelements bzw. der Leitfläche.

Die der Materialbahn zugewandte äußerste Oberfläche des Leitelements kann insbesondere aus fein-porösem Material bestehen. Sie kann also insbesondere einen feineren Porositätsgrad besitzen als die innere Schicht.

Von Vorteil ist insbesondere auch, wenn die der Materialbahn zugewandte äußerste Oberfläche des Leitelements gesintert ist.

Diese der Materialbahn zugewandte äußerste Oberfläche des Leitelements kann jedoch beispielsweise auch aus keramischem Material bestehen.

Von Vorteil ist insbesondere auch, wenn die der Materialbahn zugewandte äußerste Oberfläche des Leitelements leicht zu reinigen ist, also beispielsweise aus einem leicht zu reinigendem Material besteht.

Vorteilhafterweise ist die Leitfläche des Leitelements mit vorzugsweise direkt beim Herstellen der äußersten Oberfläche erzeugten Luftaustrittsöffnungen versehen. Die betreffenden Luftaustrittsöffnungen müssen also nicht durch eine nachträgliche Bearbeitung in die äußerste Oberfläche eingebracht werden.

Wie bereits erwähnt, kann die erfindungsgemäße Bahnführungseinrichtung insbesondere in einer Maschine zur Herstellung und/oder Behandlung einer Materialbahn, insbesondere Papier- oder Kartonbahn, eingesetzt werden.

Vorzugsweise ist nach, insbesondere unmittelbar nach einem z.B. der Oberflächenbehandlung dienenden Auftragsaggregat als Ersatz für einen Airturn wenigstens eine entsprechende Bahnführungseinrichtung vorgesehen ist. Durch den geringen Bahnabstand und das gleichmäßige Luftpolster ist auch hier eine faltenfreie Führung sichergestellt. Weitere Vorteile ergeben sich aus der geringeren Luftmenge und dem kleineren Bauvolumen.

Das Leitelement kann beispielsweise nur von der Materialbahn umschlungen oder außer von der Materialbahn zum Beispiel auch von zumindest einem Siebband umschlungen sein.

Bei einer vorteilhaften praktischen Ausführungsform ist wenigstens eine entsprechende Bahnführungseinrichtung als Ersatz für eine jeweilige Breitstreckwalze vorgesehen.

Ist das betreffende Leitelement als drehbar gelagerte Walze vorgesehen, so ergeben sich überdies gute Notlaufeigenschaften, nachdem es auch bei einem Ausfall der Druckversorgung nicht zu einer Reibung zwischen der Materialbahn bzw. einem bewegten Band, z.B. Siebband und der rotierenden Walze kommen kann.

Im Fall eines mehrschichtigen Aufbaus der Leitfläche kann der Druckverlust der Schichten von innen nach außen zunehmen. Die Porosität kann von innen nach außen abnehmen. Der Lochabstand kann von innen nach außen abnehmen. Auch der Lochdurchmesser kann von innen nach außen abnehmen.

Als Auftragsaggregat sind u. a. beispielsweise auch verschiedene Streichaggregate denkbar.

Um die Materialbahn sicher und faltenfrei führen zu können ist es vorteilhaft zumindest eine Bahnführungseinrichtung unmittelbar vor, vorzugsweise auch unmittelbar nach einer kontaktlosen Trockenstrecke anzuordnen.

Die kontaktlosen Trockenstrecken sind im allgemeinen als Infrarot- und/oder Konvektionstrockener ausgeführt. Die kontaktlose Trocknung macht sich insbesondere bei beschichteten oder sehr feuchten Materialbahnen erforderlich.

Die Leitelemente der Bahnführungsreinigung bilden mit der Materialbahn nur ein relativ dünnes Luftpolster aus, was die Gefahr einer Faltenbildung minimiert. Außerdem benötigen die Leitelemente relativ wenig Druckluft.

Den Leitelementen der Bahnführungseinrichtung können zur Intensivierung der Trocknung der Materialbahn auch kontaktlose Trockenvorrichtungen zugeordnet werden. Diese Trocknungsvorrichtungen befinden sich gegenüber den Leitelementen.

Die Erfindung wird im folgenden anhand von Ausführungsbeispielen unter Bezugnahme auf die Zeichnung näher erläutert; in dieser zeigen:
- Figur 1: eine schematische Querschnittsdarstellung eines der berührungslosen Bahnführung dienenden Leitelements mit einer zumindest teilweise aus porösem Material bestehenden Leitfläche,
- Figur 2: eine schematische Querschnittsdarstellung einer weiteren Ausführungsform des Leitelements, das beispielsweise in Form eines Bogen-Segments ausgeführt ist,
- Figur 3: eine schematische Längsschnittsdarstellung einer weiteren Ausführungsform des Leitelements, das in Querrichtung in zumindest zwei Zonen oder Segmente unterteilt ist, wobei im vorliegenden Fall die verschiedenen Segmente mit gleichem Druck beaufschlagt sind,
- Figur 4: eine mit der Ausführung gemäß Figur 3 vergleichbare Ausführungsform des Leitelements, wobei im vorliegenden Fall die verschiedenen Segmente jedoch mit unterschiedlichem Druck beaufschlagt sind,
- Figur 5: eine schematische Darstellung eines in Querrichtung durchgebogenen, beispielsweise zum Breitstrecken einsetzbaren Leitelements,
- Figur 6: eine schematische Darstellung einer bevorzugten Ausführungsform, bei der ein Leitelement nach einem Auftragsaggregat als Ersatz für einen Airturn vorgesehen ist und
- Figur 7: eine schematische Darstellung einer kontaktlosen Trokkenstrecke mit Leitelement.

Figur 1 zeigt in schematischer Darstellung eine erste Ausführungsform eines der berührungslosen Bahnführung dienenden Leitelements 10 einer Bahnführungseinrichtung, die insbesondere in einer der Herstellung und/oder Behandlung einer Materialbahn, insbesondere Papier- oder Kartonbahn, dienenden Maschine einsetzbar ist. Dabei kann ein solches Leitelement 10, wie z.B. weiter unten nochmals näher beschrieben, insbesondere nach einem Auftragsaggregat 34 als Ersatz für einen Airturn vorgesehen sein (vgl. insbesondere Figur 6).

Das im vorliegenden Fall beispielsweise in Form einer Walze ausgeführte Leitelement 10 besitzt eine Leitfläche 12, die aus luftdurchlässigem porösen Material 14 besteht, das von innen her mit Druckluft beaufschlagbar ist, um über die durch das poröse Material 14 hindurchströmende Luft 16 und der bewegten Materialbahn ein Luftpolster 18 zu bilden.

Das Leitelement 10 umfasst wenigstens eine Druckkammer 20, über die das poröse Material 14 mit Druckluft beaufschlagbar ist.

Das Leitelement 10 kann, wie dargestellt, beispielsweise einen die Druckkammer 20 enthaltenden, mit zumindest einer und vorzugsweise mehreren Luftdurchtrittsöffnungen 22 versehenen Träger 24 umfassen, auf dem das poröse Material 14 aufgebracht ist. Im vorliegenden Fall ist dieser hier z.B. walzenförmige Träger 24 in Umfangsrichtung vollständig von porösem Material 14 umgeben. Die Wandung der Druckkammer 20 ist jedoch lediglich über einen Teil ihres Umfangs mit Luftdurchtrittsöffnungen 22 versehen, so dass das Luftpolster 18 nur über einem Teil des Umfangs des Leitelements 10 erzeugt wird. Zweckmäßigerweise wird das Luftpolster 18 zumindest in dem Bereich erzeugt, in dem die Materialbahn das Leitelement 10 umschlingt.

Aufgrund der walzenförmigen Ausführung besitzt das Leitelement 10 insbesondere auch im Umschlingungsbereich in Maschinenlaufrichtung L einen Krümmungsradius.

Figur 2 zeigt in schematischer Querschnittsdarstellung eine weitere Ausführungsform des Leitelements 10, das hier beispielsweise in Form eines Bogen-Segments ausgeführt ist. Über eine Druckkammer 20 wird das betreffende Segment wieder mit Druckluft beaufschlagt, so dass Luft 16 von innen nach außen durch das poröse Material 14 strömt. Auch im vorliegenden Fall ist das poröse Material 14 wieder außen auf einem die Druckkammer 20 enthaltenden Träger 24 aufgebracht. Die Wandung des Trägers 24 bzw. der Druckkammer 20 ist wieder mit Luftdurchtrittsöffnungen 22 versehen, über die das poröse Material 14 von innen her mit Druckluft beaufschlagt wird.

Wie anhand der Figur 2 zu erkennen ist, ist das Leitelement 10 bzw. dessen Leitfläche 12 auch im vorliegenden Fall wieder in Maschinenlaufrichtung L gekrümmt. Ebenso wie bei der Ausführungsform gemäß Figur 1 ist auch hier der Krümmungsradius über den Umschlingungsbereich beispielsweise konstant.

Figur 3 zeigt in schematischer Längsschnittdarstellung eine weitere Ausführungsform des Leitelements 10. In diesem Fall ist das Leitelement 10 bzw. dessen Druckkammer in Querrichtung in zumindest zwei Zonen oder Segmente 20', 20" unterteilt, über die das poröse Material 14 in Querrichtung ggf. getrennt mit Druckluft beaufschlagbar ist. In der in der Figur 3 wiedergegebenen Phase sind die Zonen 20', 20" zumindest zeitweise mit gleichem Druck beaufschlagt. Dagegen zeigt die Figur 4 das gleiche Leitelement 10 in einer Phase, in der die Zonen oder Segmente 20', 20" gerade mit unterschiedlichem Druck beaufschlagt werden.

Der Druck kann also je nach den jeweiligen Anforderungen über die Breite, d.h. in Querrichtung in der gewünschten Weise variiert werden.

Im übrigen kann das Leitelement 10 zumindest im Wesentlichen insbesondere wieder einen solchen Aufbau besitzen, wie dies im Zusammenhang mit den anderen Ausführungen beschrieben wurde. Einander entsprechenden Teilen sind gleiche Bezugszeichen zugeordnet.

Figur 5 zeigt in schematischer Darstellung ein in Querrichtung durchgebogenes, beispielsweise zum Breitstrecken einsetzbares Leitelement 10. Das Leitelement besitzt wieder einen zumindest eine Druckkammer 20 aufweisenden Träger 24, auf dem das poröse Material 14 angebracht ist und über dessen Druckkammer 20 das poröse Material 14 von innen her mit Druckluft beaufschlagt wird.

Mit einer entsprechenden Drehung des Leitelements 10 kann beispielsweise der effektive Durchbiegungsradius geändert werden.

Im übrigen kann diese Ausführungsform zumindest im Wesentlichen wieder den gleichen Aufbau wie die zuvor beschriebenen Ausführungen besitzen. Einander entsprechenden Teilen sind gleiche Bezugszeichen zugeordnet.

Während bei den zuvor beschriebenen Ausführungsbeispielen das poröse Material 14 jeweils auf einem mit Luftdurchtrittsöffnungen 22 versehenen Träger 24 angebracht ist, kann grundsätzlich auch zumindest ein Teil einer Trägerwand bzw. zumindest ein Teil der Wandung der Druckkammer 20 durch das poröse Material 14 gebildet sein.

In der Darstellung gemäß Figur 6 ist ein Leitelement 10₁ nach der Trokkenpartie 32 und vor einem Auftragsaggregat 34, ein Leitelement 10₂ als Ersatz für einen Airturn zwischen dem Auftragsaggregat 34 und beispielsweise einem Impingement-Trockner 36 und ein Leitelement 10₃ nach dem Impingement-Trockner 36 angeordnet. Die Leitelemente 10 können insbesondere wieder so ausgeführt sein, wie dies zuvor beispielsweise anhand der Figuren 1 bis 5 beschrieben wurde.

Es kann beispielsweise auch wenigstens ein Leitelement 10 in einer Streichmaschine, vor einem Aufroller und/oder nach einem Abroller vorgesehen sein.

Bei der Ausführung gemäß Figur 7 läuft die Materialbahn 28 durch eine kontaktlose Trockenstrecke 38 in der die Materialbahn 28 beidseitig mit Heißluft beblasen wird.

Um dabei die Materialbahn 28 unmittelbar vor und nach dieser Trockenstrecke sicher und ohne Gefahr von Faltenbildung führen zu können, befindet sich am Anfang und am Ende der Trockenstrecke 38 je ein Leitelement 10. Zur Intensivierung der Trocknung wird die Materialbahn 28 zusätzlich von gegenüber den Leitelementen 10 angeordneten Trocknungsvorrichtungen 37 mit Heißluft beblasen.

### Bezugszeichenliste

- 10: Leitelement
- 12: Leitfläche
- 14: poröses Material
- 16: durchströmende Luft
- 18: Luftpolster
- 20: Druckkammer
- 22: Luftdurchtrittsöffnung
- 24: Träger
- 26: Presse, Pressenpartie
- 28: Materialbahn
- 30: Trockenzylinder
- 32: Trockenpartie
- 34: Auftragsaggregat
- 36: Impingement-Trockner
- 37: Trocknungsvorrichtung
- 38: kontaktlose Trockenstrecke

## Patentansprüche

1. Bahnführungseinrichtung mit wenigstens einem nach einem Auftragsaggregat (34) angeordneten, als Airturn dienenden Leitelement (10) zur berührungslosen Bahnführung in einer der Herstellung und/oder Behandlung einer Materialbahn (28), insbesondere Papier- oder Kartonbahn, dienenden Maschine, wobei das Leitelement (10) eine Leitfläche (12) besitzt, die zumindest teilweise aus luftdurchlässigem porösen Material (14) besteht, das mit Druckluft beaufschlagbar ist, um über die durch dieses poröse Material (14) hindurchströmende Luft (16) zwischen der Leitfläche (12) und der bewegten Materialbahn (28) ein Luftpolster (18) zu bilden,
**dadurch gekennzeichnet,**
**dass** die Leitfläche (12) des Leitelements (10) durch zwei Schichten, nämlich eine von der Materialbahn abgewandte innere Schicht und eine äussere Schicht aus luftdurchlässigem porösen Material mit unterschiedlichen Eigenschaften gebildet ist.

2. Bahnführungseinrichtung nach Anspruch 1,
**dadurch gekennzeichnet ,**
**dass** das Leitelement (10) wenigstens eine Druckkammer (20) umfasst, über die das poröse Material (14) mit Druckluft beaufschlagbar ist.

3. Bahnführungseinrichtung nach Anspruch 2,
**dadurch gekennzeichnet ,**
**dass** das poröse Material (14) zumindest teilweise auf einem die Druckkammer (20) enthaltenden, mit Luftdurchtrittsöffnungen (22) versehenen Träger (24) aufgebracht ist.

4. Bahnführungseinrichtung nach Anspruch 2 oder 3,
**dadurch gekennzeichnet,**
**dass** das poröse Material (14) zumindest einen Teil der Druckkammerwandung bildet.

5. Bahnführungseinrichtung nach einem der vorhergehenden Ansprüche,
**dadurch gekennzeichnet,**
**dass** der Druck in der Druckkammer (20) größer als 0,5 bar und vorzugsweise größer als 1 bar ist.

6. Bahnführungseinrichtung nach einem der vorhergehenden Ansprüche,
**dadurch gekennzeichnet ,**
**dass** der spezifische Volumenstrom im porösen Material in einem Bereich von etwa 10 bis etwa 5000 N·m³/h m² liegt.

7. Bahnführungseinrichtung nach einem der vorhergehenden Ansprüche,
**dadurch gekennzeichnet ,**
**dass** der Loch- oder Porenabstand bzw. der Abstand der Austrittsöffnungen des luftdurchlässigen porösen Materials (14) kleiner als 1 mm ist.

8. Bahnführungseinrichtung nach einem der vorhergehenden Ansprüche,
**dadurch gekennzeichnet ,**
**dass** die mittlere Größe der Austrittsöffnungen, Poren und/oder Löcher des porösen Materials (14) kleiner als 0,2 mm und vorzugsweise kleiner als 0,1 mm ist.

9. Bahnführungseinrichtung nach einem der vorhergehenden Ansprüche,
**dadurch gekennzeichnet ,**
**dass** der Druckverlust von der von der bewegten Materialbahn (28) abgewandten Seite zur der Materialbahn (28) zugewandten Seite des porösen Materials (14) größer als 0,2 bar und vorzugsweise größer als 0,8 bar beträgt.

10. Bahnführungseinrichtung nach einem der vorhergehenden Ansprüche,
**dadurch gekennzeichnet ,**
**dass** die Dicke des zwischen der Leitfläche (12) und der bewegten Materialbahn (28) gebildeten Luftpolsters (18) geringer als 5 mm und vorzugsweise geringer als 3 mm ist.

11. Bahnführungseinrichtung nach einem der vorhergehenden Ansprüche,
**dadurch gekennzeichnet ,**
**dass** das Leitelement (10) als Walze ausgeführt ist.

12. Bahnführungseinrichtung nach Anspruch 11,
**dadurch gekennzeichnet ,**
**dass** das Leitelement (10) als stehende oder nicht rotierende Walze ausgeführt ist.

13. Bahnführungseinrichtung nach Anspruch 12,
**dadurch gekennzeichnet ,**
**dass** das Luftpolster (18) nur auf einem Teil des Walzenumfangs erzeugt ist.

14. Bahnführungseinrichtung nach Anspruch 11,
**dadurch gekennzeichnet ,**
**dass** das Leitelement (10) als rotierende, vorzugsweise angetriebene Walze ausgeführt ist.

15. Bahnführungseinrichtung nach einem der vorhergehenden Ansprüche,
**dadurch gekennzeichnet ,**
**dass** die Walze einen Durchmesser in einem Bereich von etwa 50 mm bis etwa 1500 mm besitzt.

16. Bahnführungseinrichtung nach einem der vorhergehenden Ansprüche,
**dadurch gekennzeichnet ,**
**dass** das Leitelement (10) nur von der Materialbahn (28) umschlungen ist.

17. Bahnführungseinrichtung nach einem der Ansprüche 1 bis 15,
**dadurch gekennzeichnet ,**
**dass** das Leitelement (10) außer von der Materialbahn (28) auch von zumindest einem bewegten Band, insbesondere einem Siebband, umschlungen ist.

18. Bahnführungseinrichtung nach Anspruch 17,
**dadurch gekennzeichnet ,**
**dass** das bewegte Band, insbesondere Siebband, zwischen dem Leitelement (10) und der Materialbahn (28) geführt ist.

19. Bahnführungseinrichtung nach Anspruch 17,
**dadurch gekennzeichnet ,**
**dass** das bewegte Band, insbesondere Siebband, auf der vom Leitelement (10) abgewandten Seite der Materialbahn (28) geführt ist.

20. Bahnführungseinrichtung nach einem der vorhergehenden Ansprüche,
**dadurch gekennzeichnet ,**
**dass** die Materialbahn (28) bzw. das bewegte Band das Leitelement entsprechend einem Umschlingungswinkel umschlingt, der im Bereich von etwa 5 bis etwa 260° liegt.

21. Bahnführungseinrichtung nach einem der vorhergehenden Ansprüche,
**dadurch gekennzeichnet,**
**dass** das Leitelement (10) als Bogen-Segment ausgeführt ist.

22. Bahnführungseinrichtung nach Anspruch 21,
**dadurch gekennzeichnet,**
**dass** das Leitelement (10) einen in Maschinenlaufrichtung (L) konstanten Krümmungsradius besitzt.

23. Bahnführungseinrichtung nach Anspruch 21,
**dadurch gekennzeichnet ,**
**dass** das Leitelement (10) einen sich in Maschinenlaufrichtung (L) ändernden Krümmungsradius besitzt.

24. Bahnführungseinrichtung nach Anspruch 22,
**dadurch gekennzeichnet,**
**dass** das Leitelement (10) einen sich in Maschinenlaufrichtung (L) kontinuierlich ändernden Krümmungsradius besitzt.

25. Bahnführungseinrichtung nach Anspruch 22,
**dadurch gekennzeichnet ,**
**dass** das Leitelement (10) einen sich in Maschinenlaufrichtung (L) in diskreten Stufen ändernden Krümmungsradius besitzt.

26. Bahnführungseinrichtung nach eine der vorhergehenden Ansprüche,
**dadurch gekennzeichnet ,**
**dass** das Leitelement (10) bzw. dessen Leitfläche (12) einen in Querrichtung gekrümmten Verlauf besitzt.

27. Bahnführungseinrichtung nach Anspruch 26,
**dadurch gekennzeichnet ,**
**dass** sich der Krümmungsradius des Leitelements (10) bzw. der Leitfläche (12) über die sich in Querrichtung erstreckende Breite ändert.

28. Bahnführungseinrichtung nach einem der vorhergehenden Ansprüche,
**dadurch gekennzeichnet ,**
**dass** das als Bogen-Segment ausgeführte Leitelement (10) eine Segmenthöhe in einem Bereich von etwa 30 bis etwa 500 mm besitzt.

29. Bahnführungseinrichtung nach einem der vorhergehenden Ansprüche,
**dadurch gekennzeichnet ,**
**dass** der Krümmungsradius der Leitfläche (12) in einem Bereich von etwa 5 bis etwa 3000 mm liegt.

30. Bahnführungseinrichtung nach einem der vorhergehenden Ansprüche,
**dadurch gekennzeichnet ,**
**dass** das Leitelement (10) in Querrichtung und/oder in Maschinenlaufrichtung (L) aus mehreren einzelnen Segmenten (20', 20") zusammengesetzt ist.

31. Bahnführungseinrichtung nach Anspruch 30,
**dadurch gekennzeichnet,**
**dass** zumindest einem Teil der Segmente (20', 20") eine gemeinsame Druckluftversorgung zugeordnet ist.

32. Bahnführungseinrichtung nach Anspruch 30 oder 31,
**dadurch gekennzeichnet,**
**dass** den Segmenten (20', 20") zumindest teilweise getrennte Druckluftversorgungen zugeordnet sind.

33. Bahnführungseinrichtung nach einem der vorhergehenden Ansprüche,
**dadurch gekennzeichnet ,**
**dass** über einzelne getrennte Segmente (20', 20") und/oder Segmentgruppen in Maschinenlaufrichtung (L) und/oder in Querrichtung eine zonenweise getrennte Druckluftbeaufschlagung vorgesehen ist.

34. Bahnführungseinrichtung nach einem der vorhergehenden Ansprüche,
**dadurch gekennzeichnet ,**
**dass** der Druckverlust an der von der Materialbahn (28) abgewandten inneren Schicht kleiner ist als an der äußeren Schicht.

35. Bahnführungseinrichtung nach einem der vorhergehenden Ansprüche"
**dadurch gekennzeichnet ,**
**dass** die Porosität der von der Materialbahn (28) abgewandten inneren Schicht höher bzw. deren Lochabstand größer ist als bei der äußeren Schicht.

36. Bahnführungseinrichtung nach einem der vorhergehenden Ansprüche,
**dadurch gekennzeichnet ,**
**dass** der Lochdurchmesser an der von der Materialbahn (28) abgewandten inneren Schicht größer ist als an der äußeren Schicht.

37. Bahnführungseinrichtung nach einem der vorhergehenden Ansprüche,
**dadurch gekennzeichnet ,**
**dass** die Schichten zumindest teilweise aus unterschiedlichem Material bestehen.

38. Bahnführungseinrichtung nach einem der vorhergehenden Ansprüche,
**dadurch gekennzeichnet ,**
**dass** die von der Materialbahn (28) abgewandte innere Schicht lediglich in einem Teilbereich aus luftdurchlässigem porösen Material (14) besteht bzw. mit Luftdurchtrittsöffnungen (22) versehen ist und im übrigen luftundurchlässig ist, so dass lediglich in einem Teilbereich des Leitelements (10) ein Luftpolster (18) entsteht.

39. Bahnführungseinrichtung nach einem der vorhergehenden Ansprüche,
**dadurch gekennzeichnet,**
**dass** die von der Materialbahn (28) abgewandte innere Schicht zumindest teilweise aus Metall, GFK und/oder CFK besteht.

40. Bahnführungseinrichtung nach einem der vorhergehenden Ansprüche,
**dadurch gekennzeichnet ,**
**dass** die von der Materialbahn (28) abgewandte innere Schicht die mechanische Tragfähigkeit des Leitelements (10) bzw. der Leitfläche (12) liefert.

41. Bahnführungseinrichtung nach einem der vorhergehenden Ansprüche,
**dadurch gekennzeichnet,**
**dass** die der Materialbahn (28) zugewandte äußerste Oberfläche des Leitelements (10) aus fein-porösem Material besteht.

42. Bahnführungseinrichtung nach einem der vorhergehenden Ansprüche,
**dadurch gekennzeichnet ,**
**dass** die der Materialbahn (28) zugewandte äußerste Oberfläche des Leitelements (10) gesintert ist.

43. Bahnführungseinrichtung nach einem der vorhergehenden Ansprüche,
**dadurch gekennzeichnet ,**
**dass** die der Materialbahn (28) zugewandte äußerste Oberfläche des Leitelements (10) aus keramischem Material besteht.

44. Bahnführungseinrichtung nach einem der vorhergehenden Ansprüche,
**dadurch gekennzeichnet ,**
**dass** die der Materialbahn (28) zugewandte äußerste Oberfläche des Leitelements (10) aus einem leicht zu reinigenden Material besteht.

45. Bahnführungseinrichtung nach einem der vorhergehenden Ansprüche,
**dadurch gekennzeichnet ,**
**dass** die Leitfläche (12) des Leitelements (10) mit vorzugsweise direkt beim Herstellen der äußersten Oberfläche erzeugten Luftaustrittsöffnungen (22) versehen ist.

46. Maschine zur Herstellung und/oder Behandlung einer Materialbahn (28), insbesondere Papier- oder Kartonbahn, mit wenigstens einer Bahnführungseinrichtung nach einem der vorhergehenden Ansprüche.

47. Maschine nach Anspruch 46,
**dadurch gekennzeichnet ,**
**dass** vorzugsweise unmittelbar nach einem Auftragsaggregat (34) als Ersatz für einen Airturn wenigstens eine entsprechende Bahnführungseinrichtung vorgesehen ist.

48. Maschine nach Anspruch 47,
**dadurch gekennzeichnet ,**
**dass** das Leitelement (10) nur von der Materialbahn (28) umschlungen ist.

49. Maschine nach Anspruch 47,
**dadurch gekennzeichnet ,**
**dass** das Leitelement (10) außer von der Materialbahn (28) auch von zumindest einem Siebband (33, 40) umschlungen ist.

50. Maschine nach einem der vorhergehenden Ansprüche,
**dadurch gekennzeichnet ,**
**dass** wenigstens eine entsprechende Bahnführungseinrichtung als Ersatz für eine jeweilige Breitstreckwalze vorgesehen ist.

51. Maschine nach einem der Ansprüche 46 bis 50,
**dadurch gekennzeichnet ,**
**dass** zumindest eine entsprechende Bahnführungseinrichtung unmittelbar vor einer kontaktlosen Trockenstrecke für die Materialbahn angeordnet ist.

52. Maschine nach Anspruch 51,
**dadurch gekennzeichnet** ,
wenigstens eine entsprechende Bahnführungseinrichtung unmittelbar vor und nach einer kontaktlosen Trockenstrecke angeordnet ist.

53. Maschine nach Anspruch 51 oder 52,
**dadurch gekennzeichnet** ,
die kontaktlose Trockenstrecke als Infrarot- und/oder Konvektionstrocknung ausgeführt ist.

54. Maschine nach einem der Ansprüche 46 bis 53,
**dadurch gekennzeichnet** ,
der Materialbahn (28) zumindest im Umschlingungsbereich einer Bahnführungseinrichtung eine kontaktlose Trocknungsvorrichtung (37) zugeordnet ist.

## Claims

1. Web guide device having at least one guide element (10) arranged after an applicator unit (34) and serving as an air turn for non-contact web guidance in a machine used for the production and/or treatment of a material web (28), in particular a paper or board web, where the guide element (10) has a guide surface (12) which, at least to some extent, consists of air-permeable porous material (14) to which compressed air can be applied, in order to form an air pad (18) between the guide surface (12) and the moving material web (28) via the air (16) flowing through this porous material (14) , **characterized in that** the guide surface (12) of the guide element (10) is formed by two layers, specifically an inner layer, facing away from the material web, and an outer layer, consisting of air-permeable porous material with different properties.

2. Web guide device according to Claim 1, **characterized in that** the guide element (10) comprises at least one pressure chamber (20), via which the porous material (14) can have compressed air applied to it.

3. Web guide device according to Claim 2, **characterized in that** the porous material (14) can be applied, at least to some extent, to a carrier (24) containing the pressure chamber (20) and provided with air passage openings (22).

4. Web guide device according to Claim 2 or 3, **characterized in that** the porous material (14) forms at least part of the pressure chamber wall.

5. Web guide device according to one of the preceding claims, **characterized in that** the pressure in the pressure chamber (20) is higher than 0.5 bar and preferably higher than 1 bar.

6. Web guide device according to one of the preceding claims, **characterized in that** the specific volume flow in the porous material lies in a range from about 10 to about 5000 Nm³/h·m².

7. Web guide device according to one of the preceding claims, **characterized in that** the hole or pore spacing or the spacing of the outlet openings of the air-permeable porous material (14) is less than 1 mm.

8. Web guide device according to one of the preceding claims, **characterized in that** the average size of the outlet openings, pores and/or holes in the porous material (14) is less than 0.2 mm and preferably less than 0.1 mm.

9. Web guide device according to one of the preceding claims, **characterized in that** the pressure loss from the side facing away from the moving material web (28) to the side of the porous material (14) facing the material web (28) is greater than 0.2 bar and preferably greater than 0.8 bar.

10. Web guide device according to one of the preceding claims, **characterized in that** the thickness of the air pad (18) formed between the guide surface (12) and the moving material web (28) is less than 5 mm and preferably less than 3 mm.

11. Web guide device according to one of the preceding claims, **characterized in that** the guide element (10) is designed as a roll.

12. Web guide device according to Claim 11, **characterized in that** the guide element (10) is designed as a stationary or nonrotating roll.

13. Web guide device according to Claim 12, **characterized in that** the air pad (18) is produced on only part of the circumference of the roll.

14. Web guide device according to Claim 11, **characterized in that** the guide element (10) is designed as a rotating, preferably driven, roll.

15. Web guide device according to one of the preceding claims, **characterized in that** the roll has a diameter in a range from about 50 mm to about 1500 mm.

16. Web guide device according to one of the preceding claims, **characterized in that** the guide element (10) is wrapped around only by the material web (28).

17. Web guide device according to one of Claims 1 to 15, **characterized in that** the guide element (10) is also wrapped around by at least one moving belt, in particular a fabric belt, in addition to the material web (28).

18. Web guide device according to Claim 17, **characterized in that** the moving belt, in particular fabric belt, is guided between the guide element (10) and the material web (28).

19. Web guide device according to Claim 17, **characterized in that** the moving belt, in particular fabric belt, is guided on the side of the material web (28) facing away from the guide element (10).

20. Web guide device according to one of the preceding claims, **characterized in that** the material web (28) and/or the moving belt wraps around the guide element in accordance with a wrap angle whose range is from about 5 to about 260°.

21. Web guide device according to one of the preceding claims, **characterized in that** the guide element (10) is designed as a segment of a curve.

22. Web guide device according to Claim 21, **characterized in that** the guide element (10) has a radius of curvature which is constant in the machine running direction (L).

23. Web guide device according to Claim 21, **characterized in that** the guide element (10) has a radius of curvature which changes in the machine running direction (L).

24. Web guide device according to Claim 22, **characterized in that** the guide element (10) has a radius of curvature which changes continuously in the machine running direction (L).

25. Web guide device according to Claim 22, **characterized in that** the guide element (10) has a radius of curvature which changes in discrete steps in the machine running direction (L).

26. Web guide device according to one of the preceding claims, **characterized in that** the guide element (10) or its guide surface (12) has a course which is curved in the transverse direction.

27. Web guide device according to Claim 26, **characterized in that** the radius of curvature of the guide element (10) or the guide surface (12) changes over the width extending in the transverse direction.

28. Web guide device according to one of the preceding claims, **characterized in that** the guide element (10) designed as a segment of a curve has a segment height in a range from about 30 to about 500 mm.

29. Web guide device according to one of the preceding claims, **characterized in that** the radius of curvature of the guide surface (12) lies in a range from about 5 to about 3000 mm.

30. Web guide device according to one of the preceding claims, **characterized in that** the guide element (10) is assembled from a plurality of individual segments (20', 20") in the transverse direction and/or in the machine running direction (L).

31. Web guide device according to Claim 30, **characterized in that** at least some of the segments (20', 20" ) are assigned a common compressed air supply.

32. Web guide device according to Claim 30 or 31, **characterized in that** the segments (20', 20") are at least to some extent assigned separate compressed air supplies.

33. Web guide device according to one of the preceding claims, **characterized in that** an application of compressed air which is separated zone by zone via individual separate segments (20', 20") and/or segment groups in the machine running direction (L) and/or in the transverse direction is provided.

34. The web guide device according to one of the preceding claims, **characterized in that** the pressure loss in the inner layer, facing away from the material web (28), is lower than on the outer layer.

35. Web guide device according to one of the preceding claims, **characterized in that** the porosity of the inner layer, facing away from the material web (28), can be higher or its hole spacing can be greater than in the outer layer.

36. Web guide device according to one of the preceding claims, **characterized in that** the hole diameter of the inner layer, facing away from the material web (28), is greater than in the outer layer.

37. Web guide device according to one of the preceding claims, **characterized in that** the layers consist, at least to some extent, of different material.

38. Web guide device according to one of the preceding claims, **characterized in that** the inner layer, facing away from the material web (28), consists of an air-permeable porous material (14) or is provided with air passage openings (22) only in a subregion and is otherwise air-impermeable, so that an air pad (18) is produced only in a subregion of the guide element (10).

39. Web guide device according to one of the preceding claims, **characterized in that** the inner layer, facing away from the material web (28), consists, at least to some extent, of metal, GRP and/or CRP.

40. Web guide device according to one of the preceding claims, **characterized in that** the inner layer, facing away from the material web (28), supplies the mechanical loadbearing capacity of the guide element (10) or of the guide surface (12).

41. Web guide device according to one of the preceding claims, **characterized in that** the outermost surface of the guide element (10), facing the material web (28), consists of finely porous material.

42. Web guide device according to one of the preceding claims, **characterized in that** the outermost surface of the guide element (10), facing the material web (28), is sintered.

43. Web guide device according to one of the preceding claims, **characterized in that** the outermost surface of the guide element (10), facing the material web (28), consists of ceramic material.

44. Web guide device according to one of the preceding claims, **characterized in that** the outermost surface of the guide element (10), facing the material web (28), consists of a material which can be cleaned easily.

45. Web guide device according to one of the preceding claims, **characterized in that** the guide surface (12) of the guide element (10) is provided with air outlet openings (22) preferably produced directly during the production of the outermost surface.

46. Machine for the production and/or treatment of a material web (28), in particular a paper or board web, having at least one web guide device according to one of the preceding claims.

47. Machine according to Claim 46, **characterized in that** at least one appropriate web guide device is preferably provided immediately after an applicator unit (34), as a replacement for an air turn.

48. Machine according to Claim 47, **characterized in that** the guide element (10) is wrapped around only by the material web (28).

49. Machine according to Claim 47, **characterized in that** the guide element (10) is wrapped around by at least one fabric belt (33, 40) in addition to the material web (28).

50. Machine according to one of the preceding claims, **characterized in that** at least one appropriate web guide device is provided as a replacement for a respective spreader roll.

51. Machine according to one of Claims 46 to 50, **characterized in that** at least one web guide device is arranged immediately before a non-contact drying section.

52. Machine according to Claim 51, **characterized in that** at least one web guide device is arranged immediately after a non-contact drying section.

53. Machine according to Claim 51 or 52, **characterized in that** the non-contact drying section is designed as an infrared and/or convection dryer.

54. Machine according to one of Claims 46 to 53, **characterized in that** the material web (28) is assigned a non-contact drying apparatus (37), at least in the wrap region of a web guide device.

## Revendications

1. Dispositif de guidage d'une feuille continue, comprenant au moins un élément directeur (10) servant de "retour d'air", disposé après une unité d'enduction (34), pour le guidage sans contact de la feuille continue dans une machine de fabrication et/ou de traitement d'une feuille continue de matériau (28), notamment d'une feuille continue de papier ou de carton, l'élément directeur (10) possédant une surface directrice (12) qui se compose au moins en partie d'un matériau poreux perméable à l'air (14), qui peut être sollicité avec de l'air comprimé, afin de former un coussin d'air (18) par le biais de l'air (16) s'écoulant à travers ce matériau poreux (14) entre la surface directrice (12) et la feuille continue de matériau (28) en mouvement,
**caractérisé en ce que**
la surface directrice (12) de l'élément directeur (10) est formée par deux couches, à savoir une couche interne opposée à la feuille continue de matériau et une couche externe en matériau poreux perméable à l'air, ayant des propriétés différentes.

2. Dispositif de guidage d'une feuille continue selon la revendication 1,
**caractérisé en ce que**
l'élément directeur (10) comprend au moins une chambre de pression (20) qui permet de solliciter le matériau poreux (14) avec de l'air comprimé.

3. Dispositif de guidage d'une feuille continue selon la revendication 2,
**caractérisé en ce que**
le matériau poreux (14) est appliqué au moins en partie sur un support (24) contenant la chambre de pression (20), pourvu d'ouvertures de passage de l'air (22).

4. Dispositif de guidage d'une feuille continue selon la revendication 2 ou 3,
**caractérisé en ce que**
le matériau poreux (14) forme au moins une partie de la paroi de la chambre de pression.

5. Dispositif de guidage d'une feuille continue selon l'une quelconque des revendications précédentes,
**caractérisé en ce que**
la pression dans la chambre de pression (20) est supérieure à 0,5 bar et de préférence supérieure à 1 bar.

6. Dispositif de guidage d'une feuille continue selon l'une quelconque des revendications précédentes,
**caractérisé en ce que**
le débit volumique spécifique dans le matériau poreux est compris dans une plage d'environ 10 à environ 5000 N.m³/h m².

7. Dispositif de guidage d'une feuille continue selon l'une quelconque des revendications précédentes,
**caractérisé en ce que**
la distance entre les trous ou les pores ou la distance entre les ouvertures de sortie du matériau poreux perméable à l'air (14) est inférieure à 1 mm.

8. Dispositif de guidage d'une feuille continue selon l'une quelconque des revendications précédentes,
**caractérisé en ce que**
la taille moyenne des ouvertures de sortie, des pores et/ou des trous du matériau poreux (14) est inférieure à 0,2 mm et de préférence inférieure à 0,1 mm.

9. Dispositif de guidage d'une feuille continue selon l'une quelconque des revendications précédentes,
**caractérisé en ce que**
la perte de pression du côté opposé à la feuille continue de matériau (28) en mouvement par rapport au côté du matériau poreux (14) tourné vers la feuille continue de matériau (28) est supérieure à 0,2 bar et de préférence supérieure à 0,8 bar.

10. Dispositif de guidage d'une feuille continue selon l'une quelconque des revendications précédentes,
**caractérisé en ce que**
l'épaisseur du coussin d'air (18) formé entre la surface directrice (12) et la feuille continue de matériau (28) en mouvement est inférieure à 5 mm et de préférence inférieure à 3 mm.

11. Dispositif de guidage d'une feuille continue selon l'une quelconque des revendications précédentes,
**caractérisé en ce que**
l'élément directeur (10) est réalisé sous la forme d'un rouleau.

12. Dispositif de guidage d'une feuille continue selon la revendication 11,
**caractérisé en ce que**
l'élément directeur (10) est réalisé sous la forme d'un rouleau fixe ou non rotatif.

13. Dispositif de guidage d'une feuille continue selon la revendication 12,
**caractérisé en ce que**
le coussin d'air (18) n'est produit que sur une partie de la périphérie du rouleau.

14. Dispositif de guidage d'une feuille continue selon la revendication 11,
**caractérisé en ce que**
l'élément directeur (10) est réalisé sous la forme d'un rouleau rotatif, de préférence entraîné.

15. Dispositif de guidage d'une feuille continue selon l'une quelconque des revendications précédentes,
**caractérisé en ce que**
le rouleau présente un diamètre dans une plage d'environ 50 mm à environ 1500 mm.

16. Dispositif de guidage d'une feuille continue selon l'une quelconque des revendications précédentes,
**caractérisé en ce que**
l'élément directeur (10) n'est entouré que par la feuille continue de matériau (28).

17. Dispositif de guidage d'une feuille continue selon l'une quelconque des revendications 1 à 15,
**caractérisé en ce que**
l'élément directeur (10) est entouré, en plus de la feuille continue de matériau (28), également par au moins une bande en mouvement, notamment un tamis à bande.

18. Dispositif de guidage d'une feuille continue selon la revendication 17,
**caractérisé en ce que**
la bande en mouvement, notamment le tamis à bande, est guidé(e) entre l'élément directeur (10) et la feuille continue de matériau (28).

19. Dispositif de guidage d'une feuille continue selon la revendication 17,
**caractérisé en ce que**
la bande en mouvement, notamment le tamis à bande, est guidé(e) sur le côté de la feuille continue de matériau (28) opposé à l'élément directeur (10).

20. Dispositif de guidage d'une feuille continue selon l'une quelconque des revendications précédentes,
**caractérisé en ce que**
la feuille continue de matériau (28) ou la bande en mouvement entoure l'élément directeur suivant un angle d'enveloppement qui est compris dans une plage entre environ 5 et environ 260°.

21. Dispositif de guidage d'une feuille continue selon l'une quelconque des revendications précédentes,
**caractérisé en ce que**
l'élément directeur (10) est réalisé sous la forme d'un segment d'arc.

22. Dispositif de guidage d'une feuille continue selon la revendication 21,
**caractérisé en ce que**
l'élément directeur (10) possède un rayon de courbure constant dans la direction d'avance de la machine (L).

23. Dispositif de guidage d'une feuille continue selon la revendication 21,
**caractérisé en ce que**
l'élément directeur (10) possède un rayon de courbure variant dans la direction d'avance de la machine (L).

24. Dispositif de guidage d'une feuille continue selon la revendication 22,
**caractérisé en ce que**
l'élément directeur (10) possède un rayon de courbure variant en continu dans la direction d'avance de la machine (L).

25. Dispositif de guidage d'une feuille continue selon la revendication 22,
**caractérisé en ce que**
l'élément directeur (10) possède un rayon de courbure variant en incréments discrets dans la direction d'avance de la machine (L).

26. Dispositif de guidage d'une feuille continue selon l'une quelconque des revendications précédentes,
**caractérisé en ce que**
l'élément directeur (10) ou sa surface directrice (12) possède une allure courbe dans la direction transversale.

27. Dispositif de guidage d'une feuille continue selon la revendication 26,
**caractérisé en ce que**
le rayon de courbure de l'élément directeur (10) ou de la surface directrice (12) varie sur la largeur s'étendant dans la direction transversale.

28. Dispositif de guidage d'une feuille continue selon l'une quelconque des revendications précédentes,
**caractérisé en ce que**
l'élément directeur (10) réalisé sous la forme d'un segment d'arc possède une hauteur de segment dans la plage d'environ 30 à environ 500 mm.

29. Dispositif de guidage d'une feuille continue selon l'une quelconque des revendications précédentes,
**caractérisé en ce que**
le rayon de courbure de la surface directrice (12) se situe dans une plage comprise entre environ 5 et environ 3000 mm.

30. Dispositif de guidage d'une feuille continue selon l'une quelconque des revendications précédentes,
**caractérisé en ce que**
l'élément directeur (10) est constitué de plusieurs segments individuels (20', 20") dans la direction transversale et/ou dans la direction d'avance de la machine (L).

31. Dispositif de guidage d'une feuille continue selon la revendication 30,
**caractérisé en ce que**
l'on associe à au moins une partie des segments (20', 20") une alimentation commune en air comprimé.

32. Dispositif de guidage d'une feuille continue selon la revendication 30 ou 31,
**caractérisé en ce que**
l'on associe aux segments (20', 20") des alimentations en air comprimé au moins partiellement séparées.

33. Dispositif de guidage d'une feuille continue selon l'une quelconque des revendications précédentes,
**caractérisé en ce que**
l'on prévoit une sollicitation en air comprimé séparée par zones sur des segments individuels séparés (20', 20") et/ou des groupes de segments dans la direction d'avance de la machine (L) et/ou dans la direction transversale.

34. Dispositif de guidage d'une feuille continue selon l'une quelconque des revendications précédentes,
**caractérisé en ce que**
la perte de pression au niveau de la couche interne opposée à la feuille continue de matériau (28) est inférieure à celle au niveau de la couche externe.

35. Dispositif de guidage d'une feuille continue selon l'une quelconque des revendications précédentes,
**caractérisé en ce que**
la porosité de la couche interne opposée à la feuille continue de matériau (28) est supérieure, ou son espacement entre les trous est supérieur, à celle ou celui de la couche externe.

36. Dispositif de guidage d'une feuille continue selon l'une quelconque des revendications précédentes,
**caractérisé en ce que**
le diamètre des trous au niveau de la couche interne opposée à la feuille continue de matériau (28) est plus grand que celui au niveau de la couche externe.

37. Dispositif de guidage d'une feuille continue selon l'une quelconque des revendications précédentes,
**caractérisé en ce que**
les couches se composent au moins en partie de matériau différent.

38. Dispositif de guidage d'une feuille continue selon l'une quelconque des revendications précédentes,
**caractérisé en ce que**
la couche interne opposée à la feuille continue de matériau (28) se compose uniquement dans une région partielle de matériau poreux perméable à l'air (14) ou est pourvue d'ouvertures de passage de l'air (22) et est imperméable à l'air dans les autres parties, de sorte qu'uniquement dans une région partielle de l'élément directeur (10) on obtienne un coussin d'air (18).

39. Dispositif de guidage d'une feuille continue selon l'une quelconque des revendications précédentes,
**caractérisé en ce que**
la couche interne opposée à la feuille continue de matériau (28) se compose au moins en partie de métal, de matière plastique renforcée de fibres de verre et/ou de fibres de carbone.

40. Dispositif de guidage d'une feuille continue selon l'une quelconque des revendications précédentes,
**caractérisé en ce que**
la couche interne opposée à la feuille continue de matériau (28) fournit la capacité de support mécanique de l'élément directeur (10) ou de la surface directrice (12).

41. Dispositif de guidage d'une feuille continue selon l'une quelconque des revendications précédentes,
**caractérisé en ce que**
la surface la plus externe de l'élément directeur (10), tournée vers la feuille continue de matériau (28), se compose de matériau à pores fins.

42. Dispositif de guidage d'une feuille continue selon l'une quelconque des revendications précédentes,
**caractérisé en ce que**
la surface la plus externe de l'élément directeur (10) tournée vers la feuille continue de matériau (28) est frittée.

43. Dispositif de guidage d'une feuille continue selon l'une quelconque des revendications précédentes,
**caractérisé en ce que**
la surface la plus externe de l'élément directeur (10) tournée vers la feuille continue de matériau (28) se compose de matériau céramique.

44. Dispositif de guidage d'une feuille continue selon l'une quelconque des revendications précédentes,
**caractérisé en ce que**
la surface la plus externe de l'élément directeur (10) tournée vers la feuille continue de matériau (28) se compose d'un matériau facile à nettoyer.

45. Dispositif de guidage d'une feuille continue selon l'une quelconque des revendications précédentes,
**caractérisé en ce que**
la surface directrice (12) de l'élément directeur (10) est pourvue d'ouvertures de sortie d'air (22) produites de préférence directement lors de la fabrication de la surface la plus externe.

46. Machine de fabrication et/ou de traitement d'une feuille continue de matériau (28), notamment d'une feuille de papier ou de carton, comprenant au moins un dispositif de guidage de feuille continue selon l'une quelconque des revendications précédentes.

47. Machine selon la revendication 46,
**caractérisée en ce que**
l'on prévoit au moins un dispositif de guidage de feuille continue correspondant de préférence directement après une unité d'enduction (34), en tant que remplacement d'un "retour d'air".

48. Machine selon la revendication 47,
**caractérisée en ce que**
l'élément directeur (10) est uniquement entouré par la feuille continue de matériau (28).

49. Machine selon la revendication 47,
**caractérisée en ce que**
l'élément directeur (10) est entouré, en plus de la feuille continue de matériau (28), également d'au moins un tamis à bande (33, 40).

50. Machine selon l'une quelconque des revendications précédentes,
**caractérisée en ce que**
l'on prévoit au moins un dispositif de guidage de feuille continue correspondant en tant que remplacement d'un rouleau expanseur respectif.

51. Machine selon l'une quelconque des revendications 46 à 50,
**caractérisée en ce que**
l'on dispose au moins un dispositif de guidage de feuille continue correspondant directement avant une section de séchage sans contact pour la feuille continue de matériau.

52. Machine selon la revendication 51,
**caractérisée en ce que**
l'on dispose au moins un dispositif de guidage de feuille continue correspondant directement avant et après une section de séchage sans contact.

53. Machine selon la revendication 51 ou 52,
**caractérisée en ce que**
la section de séchage sans contact est réalisée sous la forme d'une section de séchage infrarouge et/ou par convexion.

54. Machine selon l'une quelconque des revendications 46 à 53,
**caractérisée en ce que**
l'on associe à la feuille continue de matériau (28) un dispositif de séchage sans contact (37) au moins dans la région d'enveloppement d'un dispositif de guidage de feuille continue.
